# EUROPÄISCHE PATENTSCHRIFT

(11) **EP 0 786 431 B1**
(45) Veröffentlichungstag und Bekanntmachung des Hinweises auf die Patenterteilung: **26.04.2000**
(21) Anmeldenummer: 97100490.8
(22) Anmeldetag: 15.01.1997
(51) Int. Cl.: B66C 23/42, B66C 23/78, B66C 23/62

(54) **Kran**
Crane
Grue

(30) Priorität: 27.01.1996 DE 19602972
(43) Veröffentlichungstag der Anmeldung: 30.07.1997
(73) Patentinhaber: Biedenbach, Walter, 89340 Leipheim (DE)
(72) Erfinder: Biedenbach, Walter, 89340 Leipheim (DE)
(74) Vertreter: Munk, Ludwig, Dipl.-Ing.

(56) Entgegenhaltungen:
- DE-U- 9 114 464
- FR-A- 2 085 944
- US-A- 3 570 692

## Beschreibung

Die Erfindung betrifft einen Kran, insbesondere einen Montagekran für den Innenbereich.

Aus der DE-U 91 14 464.7 ist ein als selbst straßenfahrfähiges Spezialfahrzeug ausgebildeter Schwerlastkran bekannt. Dieser besteht aus einem kastenförmigen Träger, der mit einen vergleichsweise großen Durchmesser aufweisenden Rädern und diesen zugeordneten Stoßdämpfern versehen ist und auf dem ein Drehkranz aufgenommen ist, auf dem ein einen ausfahrbaren Ausleger tragender Ständer aufgenommen ist. Dieser trägt auch einen Antriebsmotor, der als Antriebsaggregat und gleichzeitig als Ballasteinrichtung fungiert. Der Träger ist mit quer zur Fahrzeugachse ausfahrbaren Stützbalken versehen.

Der Nachteil eines straßenfahrfähigen Krans der aus der DE-U 91 14 464.7 entnehmbaren Art besteht darin, daß der große, zur Bereitstellung der Straßenfahrfähigkeit erforderliche Aufwand nur bei den Fahrten auf der Straße genutzt wird. Bei den in der Regel einen viel längeren Zeitraum als die Straßenfahrten einnehmenden Kranarbeiten im Innenbereich liegt der genannte Aufwand brach und wird praktisch nicht benutzt, da hier eine einfache Manövrierbarkeit ausreicht. Ein weiterer Nachteil ist darin zu sehen, daß bei einem straßenfahrfähigen Fahrzeug ein Motor benötigt wird, der Abgase erzeugt, die bei Innenarbeiten unerwünscht sind. Zu dem kann sich hierdurch eine Beschränkung des Schwenkraums ergeben. Außerdem ergeben sich eine vergleichsweise große Höhe und Breite. Die Durchfahrt durch enge und niedere Tore etc. ist mit derartigen Fahrzeugen daher nicht möglich. Diese eignen sich dementsprechend nicht für den Innenbereich.

Ein weiterer Nachteil der bekannten Anordnung ist darin zu sehen, daß die Stützbalken zur Vermeidung einer Beeinträchtigung der Lenkbarkeit der großen, das Gestell flankierenden Räder nur quer zur Fahrzeuglängsachse ausfahrbar sein können. Dies ist jedoch gerade im Innenbereich ungünstig, da hier von vergleichsweise schmalen Wegen auszugehen ist, so daß der seitliche Ausfahrweg beschränkt ist.

Aus der DE-A 20 17 058 ergibt sich ein Kran mit einem lösbar auf einem als Straßenfahrzeug ausgebildeten Unterwagen aufnehmbaren, eigenständigen Oberwagen, der einen Kranaufbau aufweist. Hierbei handelt es sich jedoch um einen Schwerlastkran, bei dem nicht nur der Unterwgen, sondern auch der den Kranaufbau enthaltende Oberwagen als straßenfahrfähige Spezialfahrzeuge ausgebildet sind, die separat voneinander auf Fahrt gehen müssen, um das im Straßenverkehr zulässige Gesamtgewicht nicht zu überschreiten. Beim Unterwagen handelt es sich um ein Spezialfahrzeug mit einem Drehkranz und mit Abstützeinrichtungen. Der auf dem Drehkranz aufnehmbare Oberwagen besitzt selbst keine Dreheinrichtung und keine Abstützeinrichtung. Der Oberwagen ist daher zwar im vom Unterwagen abgenommenen Zustand als einfaches Hebezeug verwendbar, nicht jedoch als drehbarer Montagekran. Auch eine universelle Verwendbarkeit des Unterwagens ist in Folge seines Charakters als Spezialfahrzeug mit Drehkranz und Abstützeinrichtungen nicht möglich.

Hiervon ausgehend ist es daher die Aufgabe der vorliegenden Erfindung, einen Kran zu schaffen, der zusammen mit einem normalen Straßenfahrzeug als Autokran verwendbar ist und der unabhängig vom Straßenfahrzeug einen Montagekran für den Innenbereich ergibt.

Diese Aufgabe wird durch den Anspruch 1 gelöst. Hiermit kommt ein Kran mit einem selbst nicht straßenfahrfähigen Wagen in Vorschlag, der kleinere Abmessungen als ein durch einen LKW gebildetes Straßenfahrzeug aufweist und zur Bildung eines Autokrans lösbar auf dem zugeordneten Straßenfahrzeug aufnehmbar ist und der im vom Straßenfahrzeug abgenommenen Zustand unabhängig hiervon verfahrbar und manövrierbar ist, wobei der Wagen ein eine Ballastanordnung enthaltendes Gestell mit lenkbaren, vorderen und hinteren Schwerlast-Lauforganen aufweist und mit abnehmbren, schwenkbar angeordeten, an ihrem freien Ende jeweils ein Standbein tragenden Stützbalken versehen ist, und wobei auf dem Gestell ein Drehkranz aufgenommen ist, der einen ballastauslegerlosen Ständer trägt, auf dem ein ausfahrbarer Ausleger schwenkbar aufgenommen ist.

Mit diesen Maßnahmen werden die Nachteile der bekannten Anordnungen vollständig vermieden.Der selbst nicht straßenfahrfähige Wagen enthält alles, was ein Montagekran für den Innenbereich benötigt und nichts, was hierfür hinderlich wäre. Allein der Wagen mit seinem Aufbau ergibt daher einen Montagekran für den Innenbereich, der separat vom zugeordneten Straßenfahrzeug verwendbar ist. Dieses kann daher bei abgenommenem Wagen separat eingesetzt werden. Andererseits wird als Straßenfahrzeug auch kein Spezialfahrzeug benötigt, was die separate Verendbarkeit des Straßenfahrzeugs noch fördert. Die dem Wagen zugeordnete Stützeinrichtung ist nicht nur für eine separate Verwendbarkeit als Montagekran förderlich, sondern ermöglicht in vorteilhafter Weise auch ein Absetzen des Wagens vom Straßenfahrzeug mittels der Stützeinrichtung. Eine Rampe etc. ist daher nicht unbedingt erforderlich. Da das Gestell des Wagens im transportfähigen Zustand gegenüber dem Straßenfahrzeug nicht bewegt wird und der auf dem Gestell aufgenommene Ständer keine eigene Ballasteinrichtung aufweist, kommt die erfindungsgemäße Anordnung in jedem Fall mit einem vergleichsweise geringen Platz aus. Ein Schwenkraum für eine Ballastanordnung ist nicht erforderlich. Dies gilt sowohl bei separater Verwendung als Montagekran im Innenbereich als auch bei Verwendung als Autokran. Dennoch sind in jedem Fall eine hohe Tragfähigkeit und Kippsicherheit gewährleistet, da der erforderliche Ballast in das Gestell integriert ist. Die schwenkbaren Stützbalken können in vorteilhafter Weise diagonal gestellt werden. Sofern der Montagekran schräg in eine Hallenwegkreuzung gestellt wird, können die Stützbalken dabei in die sich kreuzenden Wege hineinragen, was eine große Stützlänge ermöglicht. Beim Transport können die Stützbalken einfach abgenommen werden, so daß sich eine kompakte, auf einem normalen LKW aufnehmbare Anordnung ergibt. Der vom Transportfahrzeug abgesetzte Montagekran benötigt in Folge seiner geringen Breite und Höhe nur eine vergleichsweise geringe lichte Durchfahrtsbreite und -höhe, was im Innenbereich außerordentlich wichtig ist. Außerdem ist sichergestellt, daß der erfindungsgemäße Kran in Folge der nicht benötigten Straßenfahrfähigkeit ohne eingebautes Antriebsaggregat auskommt, so daß ein bei Innenarbeiten unerwünschter Abgasausstoß unterbleibt.

Vorteilhafte Ausgestaltungen und zweckmäßige Fortbildungen der übergeordneten Maßnahmen sind in den Unteransprüchen angegeben.

Nachstehend wird ein bevorzugtes Ausführungsbeispiel der Erfindung an Hand der Zeichnung näher erläutert. Hierbei zeigen:
- Figur 1: eine Seitenansicht eines erfindungsgemäßen Krans mit auf dem Untergrund aufgesetztem Wagen,
- Figur 2: eine Draufsicht auf den Wagen der Anordnung gemäß Figur 1 und
- Figur 3: eine Seitenansicht eines erfindungsgemäßen Krans mit auf einen LKW aufgesetztem Wagen.

Der in Figur 1 dargestellte Kran enthält einen auf einem hydraulisch drehbaren Drehkranz 1 aufgenommenen, ballastauslegerlosen Turm oder Ständer 2, an den ein mittels eines Hydraulikaggregats schwenkbarer Ausleger 3 angelenkt ist. Dieser kann mehrere, durch Knickgelenke verbundene Abschnitte enthalten, die ihrerseits jeweils mehrere teleskopartig ineinander angeordnete Stücke enthalten können, die durch Hydraulikaggregate ausfahrbar sind. In der Transportstellung sind die Abschnitte auf die kleinste Länge verkürzt und so gegeneinander geknickt, daß sich ein Paket ergibt. Der Kran ist auf einem zugeordneten Wagen 4 montiert, der ein auf Lauforganen, hier auf mit einer Schwerlastbereifung versehenen Vorder- und Hinterrädern 5 aufgenommenes Gestell 6 aufweist. Dieses besitzt die Vorder- und Hinterräder 5 übergreifende Aufleger 7 und ein zwischen diesen angeordnetes, stufenartig nach unten abgesetztes, mittleres Tiefbatt 8, auf dem der Drehkranz 1 montiert ist. Dieser ist, wie am besten aus Figur 2 erkennbar ist, zentral angeordnet. Die Aufleger 7 und vorzugsweise auch das Tiefbett 8 sind als massive Stahlplatten ausgebildet, die als dem Kran zugeordnete Ballastgewichte fungieren. Anstelle der Räder könnten auch die Lauforgane bildende Schwerlastraupen vorgesehen sein, um die Flächenbelastung möglichst klein zu halten.

Zur Erhöhung der Kippsicherheit des Wagens 4 sind Stützbalken 9 vorgesehen, die wagenseitig jeweils um eine stehende Achse schwenkbar gelagert sind und an ihrem freien Ende ein auf den Untergrund ausetzbares Standbein 10 tragen. Zur schwenkbaren Lagerung der Stützbalken 9 sind im Bereich der Ecken des Tiefbetts 8 Scharnierlager 11 vorgesehen, auf denen die Stützbalken 9 lösbar aufnehmbar sind. Dies ermöglicht eine einfache Abnahme der Stützbalken 9, sofern diese für einen Manövriervorgang etc. hinderlich sein sollten. Die Stützbalken 9 bestehen aus mehreren, teleskopartig ineinander angeordneten und dementsprechend ein- und ausfahrbaren Stücken, so daß sich eine große Gesamtlänge erreichen läßt. Die am freien Ende der Stützbalken 9 jeweils vorgesehenen Standbalken 10 können einfach als Zylinderaggregate ausgebildet sein, deren ausfahrbare Stange mit einem auf dem Untergrund ausetzbaren Teller versehen ist. Die Standbeine 10 sind am jeweils zugeordneten Stützbalken 9 lösbar festlegbar, was eine einfache Austauschbarkeit ermöglicht, worauf im Zusammenhang mit Figur 3 noch näher eingegangen werden wird.

In der Fahrstellung sind die Stützbalken 9 so gestellt, daß sie sich in Wagenlängsrichtung erstrecken, wie in Figur 2 unten angedeutet ist. Zur Aufnahme der Stützbalken 9 in der Fahrstellung ist der Wagen 4 gestellseitig mit in Längsrichtung von den Scharnierlagern 11 abgehenden Nischen 12 versehen, in welche die Stützbalken 9 in der Fahrstellung einschwenkbar sind, sodaß die Wagenbreite hierdurch nicht vergrößert wird. In Längsrichtung können die Stützbalken 9 über die Wagenenden auskragen. In der Arbeitsstellung sind die Stützbalken 9 sternförmig ausgestellt, wie in Figur 2 oben angedeutet ist. Das Verschwenken der Stützbalken 9 kann manuell vorgenommen werden. In der ausgestellten Stellung können die Stützbalken dabei jeweils mittels einer am Wagengestell 6 angelenkten Stützstrebe 13 gesichert sein. Es wäre aber auch denkbar, zum Verschwenken der Stützbalken 9 Stellzylinder vorzusehen. Ebenso können die Stützbalken 9 manuell oder mittels eines Stellzylinders teleskopierbar sein.

Die Räder 5 sind, wie aus Figur 2 erkennbar ist, zur Erzielung einer großen Wendigkeit nicht an durchgehenden Achsen aufgenommen, sondern als Lenkräder ausgebildet. Dabei ist jedem Rad 5 eine kurze, nicht durchgehende Achse 14 zugeordnet, die auf einem vereinfacht dargestellten, am zugehörigen Aufleger 7 aufgenommenen Lagerbock um eine stehende Achse schwenkbar gelagert ist. Jedem Rad 5 kann ein Antriebsmotor, z.B. ein elektrischer oder hydraulischer Antriebsmotor, zugeordnet sein. Das zugehörige Versorgungsaggregat, bei hydraulischem Antrieb die Hydraulikpumpe, kann mittels eines Motors, vorzugsweise eines Gasmotors, der aus einer Gasflasche mit Gas versorgbar ist, das rückstandslos oder -arm verbrennt, antreibbar sein. Zur Aufnahme des Motors samt eventuell vorgesehener Gasflasche und des Versorgungsaggregats bzw. der -aggregate kann ein dem Wagen 4 zugeordneter Beistellwagen 26 vorgesehen sein, wie Figur 1 zeigt. Stromverbraucher können über Kabel an das Stromnetz angeschlossen werden. Der Beistellwagen 26 kann dabei eine geeignete Verbindungs- und/oder Umspanneinrichtung etc. enthalten. Mit Hilfe der genannten oder einer separaten Pumpe können auch die übrigen Hydraulikaggregate, beispielsweise zum Drehen, Auf- und Abschwenken sowie Ein- und Ausfahren des Auslegers 3 etc. mit Druckflüssigkeit versorgt werden.

Die genannten, den Rädern 5 zugeordneten Antriebsmotoren ergeben eine selbstfahrende Anordnung. Zur Lenkung kann eine Vielweglenkeinrichtung vorgesehen sein, mittels der die einzlen aufgehängten Räder 5 einzeln oder paarweise unabhängig voneinander einstellbar sind. Die Vielweglenkeinrichtung kann elektronisch gesteuert sein. Hierzu kann ein geeigneter Rechner beigestellt oder auf dem Wagen 4 angeordnet sein.

Im dargestellten Beispiel ist der Wagen 4, wie Figur 2 anschaulich erkennen läßt, nicht selbstfahrend, sondern als mittels einer Zugmaschine zieh- bzw. schiebbarer Anhänger ausgebildet. Den Rädern 5 zugeordnete Antriebsmotoren kommen dabei in Wegfall. Die Achsen 14 sind hierbei über an einem Schwenkhebel angeordnete Lenker 15 mit einem um einen Zugnagel 16, der eine stehende Achse bildet, schwenkbaren, mittleren Deichselträger 17 verbunden. Beim Schwenken des zugeordneten Deichselträgers 17 werden somit beide hiermit verbundenen Räder 5 entsprechend eingeschlagen. Der Wagen 4 ist hier symmetrisch aufgebaut, d.h. dem vorderen und dem hinteren Räderpaar ist jeweils ein Deichselträger 17 zugeordnet. An einem der Deichselträger 17 ist eine Zugdeichsel 18 angebracht. Diese ist abnehmbar und bei Bedarf am anderen Deichselträger 17 anbringbar.

Der mittels der Zugdeichsel 18 bewerkstelligbare Einschlag des jeweils zugeordneten Radpaares wird mittels einer Steuereinrichtung auf das jeweils andere Radpaar übertragen. Hierzu sind die beiden Deichselträger 17 mit diametral einander gegenüberliegenden, am Gestell 6 abgestützten Zylindern 19 verbunden, die mittels einer hydraulischen Steuerleitung so miteinander verknüpft sind, daß der durch die Zugdeichsel 18 bewirkte Einschlag des mit der Zugdeichsel 18 verbundenen Deichselträgers 17 automatisch auf den gegenüberliegenden Deichselträger 17 übertragen wird. Die beiden Zylinderaggregate 19 fungieren dabei als Tast- und Stellzylinder eines geschlossenen Steuerkreises. Selbstverständlich ist es auch denkbar, an beiden Deichselträgern 17 eine Deichsel anzubringen und hiermit individuell zu manövrieren. In diesem Fall sind die Zylinderaggregate 19 der vorstehend beschriebenen Nachführeinrichtung außer Betrieb zu setzten.

Sofern anstelle der Räder 5 Raupen vorgesehen sind, können die oben geschilderten Maßnahmen hinsichtlich Antrieb und Lenkbarkeit auch hierfür gelten. Die Raupen sind jedoch zweckmäßig paarweise auf einem zugeordneten Träger aufgenommen, der um einen gemeinsamen Zapfen drehbar ist.

Zur Bildung eines Autokrans und/oder zum Transport des oben beschriebenen Krans kann dieser samt seinem Wagen 4 auf einem LKW aufgenommen werden. Diese Situation liegt der Figur 3 zugrunde. Dabei ist auf dem Fahrzeugrahmen 20 des als ganzes mit 21 bezeichneten Lastkraftwagens ein lösbar festlegbarer Zwischenrahmen 22 positioniert, auf dem der Wagen 4 aufgenommen ist. Der Zwischenrahmen 22 ist durch ineinander eingreifende und gegeneinander verriegelbare Halteklauen 23 auf dem Fahrzeugrahmen 20 lösbar verankert. Der Wagen 4 ist durch Riegel 24 und Spanner 25 auf dem Zwischenrahmen 22 lösbar verankert.

Die Abmessungen des Wagens 4 sind kleiner als die entsprechenden Abmessungen des LKWs 21, wodurch unerwünschte Überstände vermieden werden. Bei Versuchen hat sich ein Wagen mit einer Spurbreite von 140 cm, einer Breite von 180 cm und einer Länge von 400 cm bewährt. Dennoch werden bei einer der Figur 3 zugrundeleigenden Verwendungsweise eine vergleichsweise große, durch den LKW 21 diktierte Durchfahrsbreite und - höhe benötigt. In der der Figur 1 zugrundeliegenden, abgesetzten Verwendungsweise kommt man dagegen mit einer kleineren, allein vom Wagen 4 vorgegebenen Durchfahrtsbreite und -höhe aus.

Sofern der LKW 21 über eigene, seitlich ausfahrbare Stützbalken verfügt, können die Stützbalken 9 des Wagens 4 in der der Figur 3 zugrundeleigenden, aufgesetzten Verwendungsweise abgenommen sein. Hierzu sind die Stützbalken 9 lösbar gelagert. Sofern der LKW 21 nicht über eigene Stützbalken oder nur über zu kurze Stützbalken verfügt, können die Stützbalken 9 des Wagens 4 auch in der der Figur 3 zugrundeliegenden, aufgesetzten Verwendungsweise beibehalten werden. In diesem Fall ist es jedoch zweckmäßig, die bei der abgesetzten Verwendungsweise gemäß Figur 1 Verwendung findenden, in der Länge an die Höhe des Wagens 4 angepaßten und dementsprechend vergleichsweise kurzen Standbeine 10 gegen längere auszutauschen, sodaß auch bei der aufgesetzten Verwendungsweise gemäß Figur 3 ein zuverlässiger Bodenkontakt der unteren Stützteller der Standbeine 10 schnell herstellbar ist. Dementsprechend sind die Standbeine 10, wie weiter oben schon ausgeführt wurde, austauschbar angeordnet.

Während der Fahrt ist der Kranausleger 3, wie oben schon angedeutet wurde, zu einem Paket zusammengelegt. Der Ständer 2 wird dabei in eine Drehstellung gebracht, in welcher sich das genannte Paket etwa in Fahrzeuglängsrichtung erstreckt. Hiedurch ist sichergestellt, daß in der Breite vergleichsweise wenig Platz benötigt wird. Dies ist hier ohne weiteres möglich, da sich der auf seinem Wagen 4 verbleibende Kran mit seiner Achse etwa im mittleren Bereich der LKW-Ladefläche befindet. Sofern der LKW 21 samt Zwischenrahmen anderweitig benötigt werden oder die von einer Anordnung gemäß Figur 3 benötigte Durchfahrtsbreite oder -höhe nicht zur Verfügung stehen sollte, wird der Wagen 4 samt Kran abgenommen und gemäß Figur 1 mit seinen Lauforganen, hier inform der Räder auf dem Untergrund abgestellt, wobei dann die gegenüber der LKW-Breite kleinere Wagenbreite und eine um die LKW-Ladehöhe kleinere Durchfahrtshöhe ausreichen. Anstelle eines LKW der Figur 3 entnehmbaren Art kann zum Transport auch ein LKW-Anhäger, zweckmäßig in Tieflader-Bauweise, Verwendung finden.

## Patentansprüche

1. Kran, insbesondere Montagekran für den Innenbereich, mit einem selbst nicht straßenfahrfähigen Wagen (4), der kleinere Abmessungen als ein durch einen LKW gebildetes Straßenfahrzeug (21) aufweist und zur Bildung eines Autokrans lösbar auf dem zugeordneten Straßenfahrzeug (21) aufnehmbar ist und der im vom Straßenfahrzeug (21) abgenommenen Zustand unabhängig hiervon verfahrbar und manövrierbar ist, wobei der Wagen (4) ein eine Ballastanordnung enthaltendes Gestell (6) mit lenkbaren, vorderen und hinteren Schwerlast-Lauforganen (5) aufweist und mit abnehmbaren, schwenkbar angeordneten, an ihrem freien Ende jeweils ein Standbein (10) tragenden Stützbalken (9) versehen ist, und wobei auf dem Gestell (6) ein Drehkranz (1) aufgenommen ist, der einen ballastauslegerlosen Ständer (2) trägt, auf dem ein ausfahrbarer Ausleger (3) schwenkbar aufgenommen ist.

2. Kran nach Anspruch 1, **dadurch gekennzeichnet, daß** das Gestell (6) ein den Drehkranz (1) aufnehmendes Tiefbett (8) aufweist, das mittig zwischen die Lauforgane übergreifenden Auflegern (7) angeordnet ist und daß die Ballastanordnungen als die Aufleger (7) und/oder das Tiefbett (8) bildende Stahlplatten ausgebildet sind.

3. Kran nach einem der vorhergehenden Ansprüche, **dadurch gekennzeichnet, daß** die Stützbalken (9) von im Bereich der Ecken des Tiefbetts (8) mit stehender Achse angeordneten Scharnierlagern (11) abstehen und in einer ausgeschwenkten Arbeitsstellung durch eine Strebe (13) fixierbar sind und daß der Wagen (4) an die Scharnierlager (11) anschließende, in Wagenlängsrichtung verlaufende Nischen (12) aufweist, in denen die Stützbalken (9) in der angeschwenkten Stellung aufnehmbar sind.

4. Kran nach einem der vorhergehenden Ansprüche, **dadurch gekennzeichnet, daß** die vorzugsweise abnehmbar angeordneten Stützbalken (9) und die zugeordneten, vorzugsweise austauschbar angeordneten Standbeine (10) in ihrer Längsrichtung ausfahrbar sind.

5. Kran nach einem der vorhergehenden Ansprüche, **dadurch gekennzeichnet, daß** der Wagen (4) vorne und hinten jeweils einen mit einer vorzugsweise als Anhängedeichsel ausgebildeten Deichsel (18) versehbaren, über jeweils einen Lenker (15) mit den jeweils benachbarten Lauforganen, vorzugsweise Rädern (5), verbundenen Deichselträger (17) aufweist, wobei vorzugsweise jedem Deichselträger (17) ein Zylinderaggregat (19) zugeordnet ist, und daß die Zylinderaggregate (19) der beiden Deichselträger (17) durch eine Steuerleitung miteinander verbunden sind, wobei das der jeweils deichsellosen Seite zugeordnete Zylinderaggregat (19) durch das andere nachgeführt wird.

6. Kran nach einem der vorhergehenden Ansprüche, **dadurch gekennzeichnet, daß** jedes Lauforgan des Wagens (4) mittels einer Vielweglenkeinrichtung einstellbar ist

7. Kran nach einem der vorhergehenden Ansprüche, **dadurch gekennzeichnet, daß** mindestens einem Lauforgan, vorzugsweise jedem Lauforgan des Wagens (4), eine vorzugsweise als Hydraulikmotor ausgebildete Antriebseinrichtung zugeordnet ist.

8. Kran nach einem der vorhergehenden Ansprüche, **dadurch gekennzeichnet, daß** der Wagen (4) vorzugsweise als Wechselaggregat auf einem auf dem Rahmen (20) eines Straßenfahrzeugs (21) aufnehmbaren Zwischenrahmen (22) aufnehmbar ist.

9. Kran nach einem der vorhergehenden Ansprüche, **dadurch gekennzeichnet, daß** dem Wagen (4) ein beigestellter, aus einer Flasche mit Gas beaufschlagbarer Gasmotor zugeordnet ist.

## Claims

1. Crane, more especially an assembly crane for the interior area, having a carriage (4) which is not, itself, capable of being driven on the highway, which crane has smaller dimensions than a road vehicle (21) in the form of an HGV and can be detachably accommodated on the associated road vehicle (21) to form a mobile crane and which, in the state when it is removed from the road vehicle (21), is manoeuvrable and displaceable independently thereof, the carriage (4) having a chassis (6), which contains a ballast arrangement and is provided with steerable front and rear heavy duty running means (5); and said carriage being provided with detachable, pivotably disposed supporting bars (9), each having a support leg (10) at its free end, and a turntable (1) being accommodated on the chassis (6), said turntable having a support (2) without a ballast jib, on which support an extendable jib (3) is pivotably accommodated.

2. Crane according to claim 1, characterised in that the chassis (6) has a drop base (8) accommodating the turntable (1), said drop base being disposed centrally between trailers (7) which extend over the running means, and in that the ballast arrangements are configured as steel plates which form the trailers (7) and/or the drop base (8).

3. Crane according to one of the preceding claims, characterised in that the supporting bars (9) protrude from hinge bearings (11), which are disposed with a vertically extending axis in the region of the corners of the drop base (8), and are securable by a strut (13) in an outwardly pivoted operating position, and in that the carriage (4) has recesses (12), which extend in the longitudinal direction of the carriage and communicate with the hinge bearings (11), the supporting bars (9) being accommodatable in said recesses in the inwardly pivoted position.

4. Crane according to one of the preceding claims, characterised in that the preferably detachably disposed supporting bars (9) and the associated, preferably interchangeably disposed support legs (10) are extendable in their longitudinal direction.

5. Crane according to one of the preceding claims, characterised in that the carriage (4) has, at the front and rear respectively, a towbar support (17), which is connected to the respectively adjacent running means, preferably wheels (5), via a respective guide rod (15), and is providable with a towbar (18), preferably configured as a mounting bar, a cylinder unit (19) being associated preferably with each towbar support (17), and in that the cylinder units (19) of the two towbar supports (17) are interconnected by a control line, the cylinder unit (19) associated with the respective side without the towbar being followed by the other unit.

6. Crane according to one of the preceding claims, characterised in that each running means of the carriage (4) is adjustable by means of a multi-directional steering means.

7. Crane according to one of the preceding claims, characterised in that at least one running means, preferably each running means, of the carriage (4) has associated therewith a drive means which is preferably configured as a hydraulic motor.

8. Crane according to one of the preceding claims, characterised in that the carriage (4) can preferably be accommodated as an exchange unit on an intermediate frame (22) which can be accommodated on the frame (20) of a road vehicle (21).

9. Crane according to one of the preceding claims, characterised in that a supplementary gas engine, chargeable with gas from a bottle, is associated with the carriage (4).

## Revendications

1. Grue, en particulier grue de montage pour l'intérieur, comprenant un véhicule (4) qui ne peut circuler de lui-même sur la voie publique, qui présente des dimensions inférieures à celles d'un véhicule routier (21) formé par un camion et qui peut venir se disposer de manière amovible sur le véhicule routier correspondant (21) pour former une grue mobile sur camion et qui peut être déplacée et manoeuvrée à l'état retiré du véhicule routier (21), indépendamment de ce dernier, dans laquelle le véhicule (4) présente un châssis contenant un agencement de stabilisation comprenant des organes de roulement de fort tonnage avant et arrière (5) aptes à être dirigés et est muni de longerons d'appui (9) démontables, disposés en pivotement et portant à leur extrémité libre respectivement un montant (10), et dans laquelle une grue tournante (1) vient se disposer sur le châssis (6), qui porte une béquille de stabilisation (2) exempte d'avant-bras sur laquelle vient se disposer en pivotement un avant-bras (3) apte à sortir.

2. Grue selon la revendication 1, caractérisé en ce que le châssis (6) présente un châssis surbaissé (8) sur lequel vient se disposer la grue tournante (1), qui est disposé au milieu entre les avant-bras (7) surplombant les organes de roulement, et en ce que les agencements de stabilisation sont réalisés en forme de plaques en acier formant les avant-bras (7) et/ou le châssis surbaissé (8).

3. Grue selon l'une quelconque des revendications précédentes, caractérisée en ce que les longerons d'appui (9) font saillie par rapport à des paliers à charnières (11) disposés dans la zone des coins du châssis surbaissé (8) et comprenant des axes verticaux et peuvent être fixés dans une position de travail dans laquelle ils ont pivoté vers l'extérieur via une jambe de force (13) et en ce que le véhicule (4) présente des niches (12) se raccordant aux paliers à charnières (11) et s'étendant dans la direction longitudinale du véhicule, dans lesquelles les longerons d'appui (9) peuvent venir s'insérer dans la position rétractée par pivotement.

4. Grue selon l'une quelconque des revendications précédentes, caractérisée en ce que les longerons d'appui (9) disposés de préférence de façon à pouvoir être démontés et les montants correspondantes (10), disposés de préférence de façon à pouvoir être échangés peuvent sortir dans leur direction longitudinale.

5. Grue selon l'une quelconque des revendications précédentes, caractérisée en ce que le véhicule (4) présente à l'avant et à l'arrière respectivement un support de timon (17) qui peut être muni d'un timon (18) réalisé de préférence sous la forme d'un timon d'accrochage, relié via respectivement un bras oscillant transversal (15) avec les organes de roulement respectivement voisins, de préférence avec les roues (5), dans laquelle de préférence un agrégat de vérins (19) est attribué à chaque support de timon (17) et en ce que les agrégats de vérins (19) des deux supports de timons (17) sont reliés l'un à l'autre via une ligne pilote, dans laquelle l'agrégat de vérins (19) attribué au côté respectivement exempt de timon est suivi par l'autre.

6. Grue selon l'une quelconque des revendications précédentes, caractérisée en ce que chaque organe de roulement du véhicule (4) peut être réglé à l'aide d'un mécanisme de direction à plusieurs voies.

7. Grue selon l'une quelconque des revendications précédentes, caractérisée en ce qu'un mécanisme de commande réalisé de préférence sous la forme d'un moteur hydraulique est attribué à au moins un organe de roulement, de préférence à chaque organe de roulement du véhicule (4).

8. Grue selon l'une quelconque des revendications précédentes, caractérisée en ce que le véhicule (4) peut venir se disposer de préférence sous la forme d'un agrégat de rechange sur un faux-châssis (22) apte à venir se disposer sur le châssis (20) d'un véhicule routier (21).

9. Grue selon l'une quelconque des revendications précédentes, caractérisée en ce qu'un moteur à gaz auxiliaire qui peut être chargé avec une bonbonne de gaz est attribué au véhicule (4).
